# EUROPÄISCHE PATENTSCHRIFT

(11) **EP 1 051 931 B1**
(45) Veröffentlichungstag und Bekanntmachung des Hinweises auf die Patenterteilung: **15.10.2003**
(21) Anmeldenummer: 00110052.8
(22) Anmeldetag: 12.05.2000
(51) Int. Cl.: A47C 9/00, A47C 1/032

(54) **Sitzteillagerung mit Synchronmechanik**
Seat bearing with synchronised mechanism
Support pour siège avec mécanisme synchronisé

(30) Priorität: 14.05.1999 DE 29908599 U
(43) Veröffentlichungstag der Anmeldung: 15.11.2000
(73) Patentinhaber: Löffler Bürositzmöbel GmbH, 91244 Reichenschwand (DE); Schnitger, Fritz, Dr., 82110 Germering (DE); Frese, Walter, 82152 Planegg (DE)
(72) Erfinder: Löffler, Werner, D-91244 Reichenschwand (DE); Frese, Walter, D-82152 Planegg (DE)
(74) Vertreter: Hertz, Oliver, Dr.

(56) Entgegenhaltungen:
- WO-A-92/03072
- WO-A-98/48668
- DE-A- 4 424 932
- DE-U- 9 400 040
- DE-U- 29 516 794
- US-A- 5 048 893

## Beschreibung

Die Erfindung betrifft eine Sitzteillagerung für ein allseitig elastisch neigbares Sitzteil einer Sitzvorrichtung, insbesondere eine Gelenkkombination für einen Bürostuhl.

Sitzvorrichtungen mit einfacher Verschwenkbarkeit des Sitzteils gegenüber einem Fußaufbau sind allgemein bekannt. Eine einfache Verschwenkbarkeit bedeutet, daß das Sitzteil in einer Schwenkrichtung entsprechend der Sitzrichtung nach vorn oder hinten verkippbar ist. Ist das verschwenkbare Sitzteil mit einer Rückenlehne verbunden, so wird das Verschwenken des Sitzteils mit dem der Rückenlehne gekoppelt. Bei einer starren Kopplung von Sitzteil und Rückenlehne würde sich die letztere immer um den gleichen Winkel neigen wie das Sitzteil. Dies ist jedoch aus Sicht des Sitzkomforts in der Regel nicht gewünscht. Zur Abhilfe dieses Problems wurde in der Vergangenheit eine Synchronmechanik entwickelt, die im folgenden unter Bezug auf die Fign. 3 und 4 (Stand der Technik) erläutert wird.

Fig. 3 zeigt in schematischer Seitenansicht links eine normale Sitzposition mit horizontaler Sitzfläche und im wesentlichen vertikaler Rückenlehne. Die Rückenlehne ist gegenüber der Vertikalen leicht geneigt, wobei es der sitzenden Person jedoch kein Problem ist, sich geringfügig nach vorn zu beugen. Im rechten Teil von Fig. 3 ist die verschwenkte Sitzposition dargestellt. Die Sitzvorrichtung ist beispielsweise dazu eingerichtet, daß die Rückenlehne von einem Winkel 0 bis zu einem Winkel α verschwenkbar ist. Zur Erzielung des Sitzkomforts soll die Sitzfläche bei maximaler Verschwenkung der Rückenlehne weniger als um den Winkel α verschwenkt sein. Hierzu ist die Synchronmechanik vorgesehen, die in Fig. 4A in schematischer Seitenansicht und in Fig. 4B in schematischer Draufsicht gezeigt ist. Die Synchronmechanik ist dazu ausgebildet, daß bei einem Schwenkvorgang der Schwenkwinkel der Sitzfläche zum Schwenkwinkel der Rückenlehne entsprechend einem Winkelverhältnis 1 : x in Beziehung steht, wobei der Parameter x für Bürostühle in der Regel ungefähr 2 bis 3 beträgt.

Die Synchronmechanik 10' (s. Fig. 4A, B), die am oberen Ende einer Trägersäule 41' angebracht ist, umfaßt im wesentlichen ein Gehäuse 11' für einen Hebelmechanismus, an dem ein erster Schwenkarm 12a' und ein zweiter Schwenkarm 12b', die zur Einstellung des gewünschten Winkelverhältnisses zusammenwirken, angelenkt sind. Der erste Schwenkarm 12a' bildet einen gabelförmigen Ausleger und ist mit der Rückenlehne (nicht dargestellt) starr verbunden. Der zweite Schwenkarm 12b' ist am oberen Ende des Gehäuses 11' verschwenkbar angelenkt und dient als Träger des Sitzteiles (nicht dargestellt). Im Gehäuse 11' ist der Hebelmechanismus zur Einstellung des Winkelverhältnisses enthalten. Zur Einstellung der Schwenkparameter bzw. des Winkelverhältnisses sind am Gehäuse 11' ferner Betätigungstasten 13' zur Höhenverstellung bzw. zur Blockierung in bestimmten Winkelpositionen und ein Handrad 14' zur Federkrafteinstellung in Abhängigkeit vom Gewicht der sitzenden Person vorgesehen.

Die herkömmliche Synchronmechanik besitzt den Nachteil eines eingeschränkten Einsatzbereiches bei Sitzvorrichtungen mit einfacher Verschwenkbarkeit.

Bei Sitzmöbeln ist es ferner ergonomisch sinnvoll, ein Sitzteil vorzusehen, das relativ zum Fußaufbau nach allen Seiten neigbar gelagert ist, so daß ein aktiv-dynamisches Sitzen gewährleistet wird. Für ein derartiges aktiv-dynamisches Sitzmöbel ist aus dem Gebrauchsmuster DE 295 16 794.7 ein Sitzgelenk bekannt, das schematisch in Fig. 5 (Stand der Technik) gezeigt ist. Das Sitzgelenk 20' stellt die Verbindung zwischen einer Trägersäule (nicht dargestellt) und einem Sitzteil (nicht dargestellt) z.B. eines Bürostuhles über ein Auflagerteil 21' und eine allseits neigbare Platte 22' her. Auf der oberen Seite des Auflagerteils 21' befindet sich eine nach oben gekrümmte Auflagefläche 23', auf der mittig mittels einer Schraube 24' oder einer entsprechenden Verbindung die Platte 22' angebracht ist. Die Schraube 24' besteht aus einem elastischen Material und erlaubt ein allseitiges Verschwenken der Platte 22' auf der Auflagefläche 23'. Zur Begrenzung der Schwenkbewegung der Platte 22' ist ein Begrenzer 25' in Form einer ringförmig allseits auskragenden Platte vorgesehen, der aus einem ringförmigen Träger 26' und einer elastischen Auflage 27' (z.B. aus Gummi) besteht. Die Einstellhöhe des Trägers 25' kann mit einem Stellring 28' eingestellt werden, der auf einem Außengewinde 29' des Auflagerteils 21' verdrehbar ist. Weitere Merkmale und Modifikationen des Sitzgelenks 20' sind im obengenannten Gebrauchsmuster beschrieben, auf dessen Inhalt hiermit ausdrücklich Bezug genommen wird. Der Einsatz allseitig neigbarer Sitzteile auf der Grundlage eines Gelenks gemäß Fig. 5 war bisher auf aktiv-dynamische Sitzvorrichtungen beschränkt, die zwar ein gesundes und ergonomisch sinnvolles Sitzen ermöglichen, für bestimmte Sitzsituationen, insbesondere im Bürobereich, jedoch gegebenenfalls nicht den nötigen Komfort bieten.

Es ist die Aufgabe der vorliegenden Erfindung, eine verbesserte Sitzteillagerung für eine Sitzvorrichtung anzugeben, mit der die Beschränkungen herkömmlicher Sitzteillagerungen oder Gelenke überwunden werden und die einen relativ einfachen Aufbau besitzt.

Diese Aufgabe wird durch eine Sitzteillagerung mit den Merkmalen gemäß Schutzanspruch 1 gelöst. Vorteilhafte Ausführungsformen der Erfindung ergeben sich aus den abhängigen Ansprüchen.

Aus der WO 98/48668 ist ein Bürostuhl bekannt, bei welchem die Sitzfläche so auf dem Untergestell gelagert ist, dass sie nach vorn und hinten gekippt werden kann, während die Lehne so gelagert ist, dass sie nach rechts und links geschwenkt werden kann. Die Bewegungen von Sitz und Lehne sind nicht miteinander gekoppelt, sondern können völlig unabhängig voneinander erfolgen.

Die Grundidee der Erfindung besteht darin, eine neuartige Sitztteillagerung anzugeben, die aus zwei Grundkomponenten besteht. Diese Grundkomponenten umfassen erstens eine Synchronmechanik, deren Funktion an sich von der obengenannten Technik bekannt ist und die im Rahmen der vorliegenden Erfindung konstruktiv an den Zusammenbau mit der zweiten Grundkomponente angepaßt ist. Die zweite Grundkomponente umfaßt im wesentlichen ein allseitig elastisch neigbares Gelenk, wie es ebenfalls für sich allein von den aktiv-dynamischen Sitzvorrichtungen bekannt ist. Erfindungsgemäß ist am zweiten Schwenkarm einer Synchronmechanik das Sitzteil nicht direkt starr befestigt, sondern über ein Gelenk angebracht, das eine allseitige Neigbarkeit des Sitzteils gegenüber der Synchronmechanik gewährleistet.

Der Vorteil der erfindungsgemäßen Kombination einer Synchronmechanik mit einem allseitig neigbaren Sitzgelenk besteht in deren erweiterter Funktionalität. Desweiteren ist die neue Sitzteillagerung aus an sich verfügbaren kommerziellen und technisch in Bezug auf ihre Zuverlässigkeit getesteten Komponenten aufgebaut. Schließlich ermöglicht die Erfindung eine einfache Umrüstung eines vorhandenen Bürostuhls mit einfacher Schwenkbarkeit hin zu einer allseitigen Verschwenkbarkeit.

Weitere Einzelheiten und Vorteile der Erfindung werden im folgenden in Bezug auf die beigefügten Zeichnungen beschrieben.

Es zeigen:
- Fig. 1: eine schematische, teilweise geschnittene Seitenansicht einer erfindungsgemäßen Sitzteillagerung,
- Fig. 2A-D: Illustrationen der Verschwenkbarkeit einer erfindungsgemäßen Sitzvorrichtung,
- Fig. 3: schematische Illustrationen der Sitzpositionen auf einer schwenkbaren Sitzvorrichtung,
- Fig. 4A-B: eine Seitenansicht bzw. eine Draufsicht auf eine Synchronmechanik, und
- Fig. 5: eine schematische Schnittansicht eines allseitig elastisch neigbaren Sitzgelenks.

Die erfindungsgemäße Sitzteillagerung ist schematisch, teilweise als Schnittansicht, in Fig. 1 illustriert. Die Sitzteillagerung umfaßt die Synchronmechhanik 10 mit dem Gehäuse 11, dem ersten Schwenkarm 12a und dem zweiten Schwenkarm 12b, und das Gelenkteil 20 mit dem Auflagerteil 21, der Platte 22, dem Begrenzer 25 und dem Stellring 28. Das untere Ende des Gehäuses 11 ist an der Trägersäule 41 der Sitzvorrichtung angebracht. Das freie Ende des ersten Schwenkarms 12a bildet einen Lehnenansatz, über den die Rückenlehne (nicht dargestellt) mit dem ersten Schwenkarm 11 fest verbunden ist. Die Sitzfläche 31 ist auf der Oberseite der Platte 22 des Gelenkteils 20 angebracht und umfaßt ein in an sich bekannter Weise gestaltetes und gepolstertes Bauteil.

Die Synchronmechanik 10 ist vorzugsweise entsprechend der Synchronmechhanik 10' gemäß Fig. 4 aufgebaut. Je nach Einstellung der Schwenkparameter und Winkelverhältnisse an den Betätigungstasten 13 und am Handrad 14 neigt sich der zweite Schwenkarm 12b, an dem das Auflagerteil 21 des Gelenkteils 20 angebracht ist, weniger stark als der erste Schwenkarm 12a. Beim Neigen des zweiten Schwenkarms 12b verkippt entsprechend das Auflagerteil 21. Je nach den Bedürfnissen der sitzenden Person kann diese die Kippbewegung ganz oder teilweise durch Neigung der Platte 22 gegenüber dem Auflagerteil 21 aufgrund des Eigengewichts der Person oder durch zusätzlichen Kraftaufwand kompensieren und damit die wunschgemäße Sitzposition einnehmen.

Das Gelenkteil 20 ist vorzugsweise entsprechend dem herkömmlichen, allseitig neigbaren Gelenk gemäß Fig. 5 aufgebaut. Mit dem Stellring 28 wird die Position des Begrenzers 25 eingestellt, der wiederum entsprechend aus einem ringförmigen Träger 26 und einer Auflage aus elastischem Material (z.B. Gummi) 27 besteht. Die Elastizität der Auflage 27 dient vor allem einem weichen Aufsetzen der Platte 22 auf dem Begrenzer 25. Es kann daher alternativ auch vorgesehen sein, daß der Begrenzer 25 vollständig aus einem starren Material besteht, während die Platte 22 elastische Eigenschaften besitzt. Die Platte 22 ist mittig mit einem elastischen Verbindungselement auf der sich nach oben wölbenden Auflagefläche 23 befestigt.

Gemäß einer bevorzugten Ausführungsform der Erfindung sind das Auflagerteil 21 und der zweite Schwenkarm 12b einstückig ausgebildet.

Die Fign. 2A-D zeigen verschiedene Schwenksituationen an einer erfindungsgemäßen Sitzvorrichtung, z.B. in Form eines Bürostuhls. Die Sitzvorrichtung umfaßt den Sitzaufbau 30 und den Fußaufbau 40, die über die (verdeckte) Sitzteillagerung mit der Synchronmechanik 10 und dem Gelenkteil 20 (s. Fig. 1) verbunden sind. Der Sitzaufbau 30 umfaßt das Sitzteil oder die Sitzfläche 31 und die Lehne 32. Der Fußaufbau 40 umfaßt die Trägersäule 41, die beispielsweise gasdruck-gefedert ist, und ein Fußkreuz 42 mit Laufrädern 43. Das Sitzteil 31 ist entsprechend den Pfeilrichtungen in Fig. 2A durch die Neigbarkeit des Gelenkteils 20 gegenüber der Trägersäule 41 verschwenkbar, wobei bei dieser Schwenkbewegung die Position der Lehne 32 unverändert bleibt (s. Fig. 2B). Erfolgt das Schwenken jedoch um eine Achse, die senkrecht zur Sitzrichtung ausgerichtet ist, so wird die Synchronmechanik am Schwenkvorgang beteiligt, so daß sich die Lehne 32 mit dem Sitzteil 31 verschwenkt (s. Fign. 2C, D).

Die Erfindung ist nicht auf die Sitzteillagerung für Bürostühle beschränkt, sondern auch bei anderen Sitzvorrichtungen anwendbar, die für die Aufnahme einzelner oder mehrerer Personen (Systembestuhlung) ausgelegt sind.

Ein besonderer Vorteil der Erfindung besteht darin, daß mit dem Stellring 28 des Gelenkteils 20 (s. Fig. 1) der Begrenzer 25 in eine derart hohe Position gefahren werden kann, daß eine Neigung der Platte 22 gegenüber dem Auflagerteil 21 ausgeschlossen wird. In dieser Position des Stellringes 28 besitzt eine mit der erfindungsgemäßen Sitzteillagerung ausgestattete Sitzvorrichtung die Merkmale eines herkömmlichen, einfach verschwenkbaren Stuhls. Damit können die Sitzeigenschaften einfach an die jeweiligen Anforderungen angepaßt werden. Die Einstellung der Position des Begrenzers 25 mit dem Stellring 28 kann auch durch einen anderen geeigneten, am Auflagerteil 21 höhenverstellbaren Mechanismus (z.B. verstellbare Manschette oder seitlich auskragende Zapfen) implementiert werden.

Der Begrenzer 25 kann auch durch einen anderen Feststellmechanismus ersetzt werden, der insbesondere zur Fixierung der Sitzfläche eingerichtet ist. Es kann beispielsweise eine Lamellenklemmung oder ein Keilfeststeller vorgesehen sein.

## Patentansprüche

1. Sitzteillagerung für eine Sitzvorrichtung, bei der eine Synchronmechanik (10) und ein Gelenkteil (20) zwischen einem Sitzaufbau (30) und einem Fußaufbau (40) derart angebracht sind, daß der Sitzaufbau (30) gegenüber dem Fußaufbau (40) in einer ersten Schwenkrichtung entsprechend der Schwenkrichtung der Synchronmechanik (10) und in Bezug auf die Synchronmechanik (10) allseits verschwenkbar ist.

2. Sitzteillagerung gemäß Anspruch 1, bei der am oberen Ende einer Trägersäule (41) des Fußaufbaus (40) die Synchronmechanik (10) mit einem Gehäuse (11) angebracht ist, an dem ein erster Schwenkarm (12a) mit einem Lehnenansatz und ein zweiter Schwenkarm (12b) schwenkbar angelenkt sind, wobei der zweite Schwenkarm (12b) ein Auflagerteil (21) des Gelenkteils (20) trägt.

3. Sitzteillagerung gemäß Anspruch 2, bei dem das Auflagerteil (21) des Gelenkteils (20) auf der von der Synchronmechanik (10) abgewandten Seite eine gekrümmte, nach oben gewölbte Auflagefläche (23) besitzt, in deren Mitte mit einem elastischen Verbindungselement eine allseits verschwenkbare Platte (22) angebracht ist, die das Sitzteil (31) trägt.

4. Sitzteillagerung gemäß Anspruch 3, bei der am Auflagerteil (21) ein höhenverstellbarer Begrenzer (25) oder ein Feststellmechanismus angebracht ist.

5. Sitzvorrichtung, die mit einer Sitzteillagerung gemäß einem der Ansprüche 1 bis 4 ausgestattet ist.

## Claims

1. Seat bearing for a seat apparatus in which a synchronous mechanism (10) and a link part (20) between a seat structure (30) and a foot structure (40) are attached in such a way that the seat structure (30) can be swivelled relative to the foot structure (40) in a first swivelling direction according to the swivelling direction of the synchronous mechanism (10) and can be swivelled to all sides relative to the synchronous mechanism (10).

2. Seat bearing according to claim 1, in which at the upper end of a support column (41) of the foot structure (40), the synchronous mechanism (10) is attached with a housing (11) to which a first swivel arm (12a) with a backrest extension and a second swivel arm (12b) are swivel-linked, the second swivel arm (12b) bearing a support part (21) of the link part (20).

3. Seat bearing according to claim 2 in which the support part (21) of the link part (20) has, on the side remote from the synchronous mechanism (10), a curved, upwardly arched support surface (23), in the middle of which a plate (22), swivelling to all sides and bearing the seat (31), is attached by means of a resilient connecting element.

4. Seat bearing according to claim 3, in which a height-adjustable limiter (25) or a locking mechanism is attached to the support part (21).

5. Seat apparatus which is equipped with a seat bearing according to one of claims 1 to 4.

## Revendications

1. Support de partie de siège pour un dispositif formant siège, sur lequel un mécanisme synchronisé (10) et un élément articulé (20) sont placés entre une structure de siège (30) et une structure de pied (40), de telle sorte que la structure de siège (30) peut être basculée de tous côtés par rapport à la structure de pied (40) dans un premier sens de basculement correspondant au sens de basculement du mécanisme synchronisé (10) et par rapport au mécanisme synchronisé (10).

2. Support de partie de siège selon la revendication 1, sur lequel le mécanisme synchronisé (10) est placé à la partie supérieure d'une colonne porteuse (41) de la structure de pied (40) avec un logement (11) sur lequel un premier bras orientable (12a) avec un épaulement du dossier et un second bras orientable (12b) sont articulés de manière à pouvoir être basculés, moyennant quoi, le second bras articulé (12b) supporte un élément d'appui (21) de l'élément articulé (20).

3. Support de partie de siège selon la revendication 2, sur lequel l'élément d'appui (21) de l'élément articulé (20) présente sur le côté détourné du mécanisme synchronisé (10) une surface d'appui (23) incurvée, voûtée vers le haut au milieu de la quelle une plaque (22) pouvant être basculée de tous côtés avec un élément de liaison élastique est placée, laquelle supporte la partie de siège (31).

4. Support de partie de siège selon la revendication 3, sur lequel un limiteur (25) pouvant être ajusté verticalement ou un mécanisme d'arrêt est placé sur l'élément d'appui (21).

5. Dispositif formant siège qui est équipé d'un support de partie de siège selon l'une quelconque des revendications 1 à 4.
